# EUROPÄISCHE PATENTSCHRIFT

(11) **EP 3 580 054 B1**
(45) Veröffentlichungstag und Bekanntmachung des Hinweises auf die Patenterteilung: **21.04.2021**
(21) Anmeldenummer: 18702671.1
(22) Anmeldetag: 30.01.2018
(51) Int. Cl.: B30B 1/26, B30B 15/00, B30B 15/28

(54) **PRESSE MIT DOPPELTWIRKENDEM HYDRAULIKZYLINDER**
PRESS HAVING A DOUBLE-ACTING HYDRAULIC CYLINDER
PRESSE COMPRENANT UN CYLINDRE HYDRAULIQUE À DOUBLE EFFET

(30) Priorität: 09.02.2017 AT 501042017
(43) Veröffentlichungstag der Anmeldung: 18.12.2019
(73) Patentinhaber: ANDRITZ Technology and Asset Management GmbH, 8045 Graz (AT)
(72) Erfinder: MATASSONI, Paolo, 75433 Maulbronn (DE); KAISER, Stefan, 75249 Kieselbronn (DE); GOUTIER, Ingo, 75015 Bretten (DE)
(74) Vertreter: Tschinder, Thomas
(86) Internationale Anmeldenummer: PCT/EP2018/052295
(87) Internationale Veröffentlichungsnummer: WO 2018/145957

(56) Entgegenhaltungen:
- DE-A1- 3 507 327
- JP-A- H03 238 200
- US-A- 3 005 404
- US-A- 3 552 182
- US-A1- 2004 003 730
- US-A1- 2014 208 964

## Beschreibung

Den Gegenstand dieser Erfindung bildet ein Verfahren zum Betreiben einer Presse oder eines Stanzautomaten, bei dem ein Stößel über eine Exzenterwelle und zumindest einem Pleuel von einem Antrieb oszillierend angetrieben wird, wobei das zumindest eine Pleuel an einem Ende drehbar auf der Exzenterwelle gelagert ist und am anderen Ende mit dem Stößel verbunden ist.

Derartige Pressen sind schon lange bekannt. Der Stößel bewegt sich dabei zwischen einem unteren und einem oberen Totpunkt hin und her. Bei diesen Maschinen wird die Press- oder Stanzkraft direkt über eine oder meist mehrere Pleuel (2- oder 4-Punktpresse) in den Stößel geleitet. Es sind auch eventuell Einstellmöglichkeiten vorgesehen, um den Hub zu verstellen. Dies geschieht in der Regel über eine Exzenterbuchse. Über eine Kugelspindel am unteren Ende des Pleuels kann außerdem die Lage des Stößels eingestellt werden(Stößelverstellung).

Die US 3 552 182 A, US 3 005 404 A und DE 35 07 327 A1 beschreiben Pressen mit doppeltwirkenden Hydraulikzylindern im Pleuelschaft. Über diese Hydraulikzylinder kann der Abstand des Stößels zum Werkstück eingestellt werden, außerdem dienen die Hydraulikzylinder als Überlastsicherung. Die JP H03 238200 A offenbart einen einfachwirkenden Hydraulikzylinder, der mit Hilfe eines Magnetschalters gesteuert wird.
Die US 2014/208964 A1 offenbart eine Presse, die vibrierend betrieben werden kann. Der Stößel ist zweigeteilt, sodass er aus einem Hauptstößel und einem Unterstößel besteht. Der Hauptstößel und der Unterstößel bilden dabei einen Zylinder-Kolben-Mechanismus.

Der Erfindung liegt die Aufgabe zugrunde, ein Verfahren zum Betreiben einer Presse oder einen Stanzautomaten bereitzustellen, bei dem der Stanz- oder Umformvorgang verbessert wird.

Gelöst wird diese Aufgabe durch ein Verfahren zum Betreiben einer Presse oder eines Stanzautomaten gemäß den Merkmalen des Anspruchs 1. Dadurch, dass der Hydraulikzylinder im Pleuel angeordnet ist, bzw. dass in jedem Pleuel ein Hydraulikzylinder angeordnet ist, ergibt sich ein sehr kompakter Aufbau der Presse. Erfindungsgemäß ist der doppeltwirkende Hydraulikzylinder im Pleuelschaft untergebracht. Es ist auch denkbar, dass der Hydraulikzylinder unterhalb einer Überlastsicherung, direkt oberhalb des Stößels angeordnet ist.

Manchmal ist es notwendig, zwischen Werkzeugoberteil und Werkzeugunterteil eine Kontrolle durchzuführen oder auch Arbeiten an den Werkzeugen. Dazu wird über die Exzenterwelle der Stößel in den oberen Totpunkt gefahren, zusätzlich wird die Stößelverstellung betätigt und mit Hilfe der Kugelspindel der Stößel weiter nach oben gefahren, um dadurch mehr Platz zwischen den Werkzeugen zur Verfügung zu haben. Durch diesen Vorgang wird aber nur ein recht begrenzter Freiraum zwischen Werkzeugoberteil und Werkzeugunterteil zur Verfügung gestellt. Außerdem nimmt das Anheben des Stößels über die Stößelverstellung viel Zeit in Anspruch.
Insbesondere bei Try-Out-Einarbeitungspressen ist dies sehr nachteilig, da hier sehr häufig Werkzeugkontrollen durchgeführt werden müssen.

Da nun erfindungsgemäß im Kraftstrang zwischen Exzenterwelle und Stößel ein doppeltwirkender Hydraulikzylinder vorgesehen ist, lässt sich damit auch ein Schnell-Lifthub realisieren.

Durch den erfindungsgemäßen doppeltwirkenden Hydraulikzylinder werden also auch Arbeiten am offenen Werkzeug besonders vereinfacht.
Der Stößel wird mit Hilfe des Exzenterantriebes auf den oberen Totpunkt gefahren und dann wird über den doppeltwirkenden Hydraulikzylinder der Lifthub aktiviert. Der Lifthub hat beispielsweise einen Öffnungsweg von 140 mm. Mit einem Pressenhub von 160 mm lässt sich somit ein maximaler Öffnungsweg von 300 mm realisieren. Dadurch ist das Presswerkzeug für optische Kontrollen oder für Arbeiten daran (z.B. Schleifarbeiten) gut zugänglich.

Häufig sind Pressen auch mit einer Überlastsicherung ausgestattet, die meist im Stößel angeordnet ist. Der doppeltwirkende Hydraulikzylinder kann hierbei dazu verwendet werden, den Überlastweg zu vergrößern. Somit wird auch ein effizienterer Werkzeugschutz garantiert. Der Hydraulikzylinder kann aber auch die Funktion einer

Überlastsicherung übernehmen. Im Störfall, d.h. bei einer Überlast am Stößel, wird dann das Öl im Hydraulikzylinder abgelassen, sodass der Kolbenweg im Hydraulikzylinder als Puffer dient. Der Störfall kann entweder mechanisch über Differenzkolben oder über Presskraftsensoren ermittelt werden.

Der doppeltwirkende Zylinder kann zusätzlich dazu verwendet werden, bei einer notwendigen Kontrolle oder bei Arbeiten am Werkzeug einen schnellen Lifthub des Stößels zu realisieren bzw. gegebenenfalls als Überlastsicherung zu fungieren. Dadurch verliert man einerseits möglichst wenig Zeit und hat andererseits mehr Platz im Werkzeugzwischenraum als in herkömmlichen Pressen zur Verfügung.

Es ist denkbar, dass die Presse so betrieben wird, dass der Arbeitshub der Presse nur durch den oder die doppeltwirkenden Zylinder ausgeführt wird, wobei der Hydraulikzylinder vibrierend betrieben wird.
Dabei befindet sich das obere Ende des Pleuels im oberen (0°Lage) oder unteren Totpunkt (180° Lage), damit keine Rotationskräfte in die Exzenterwelle eingeleitet werden. Wenn mehrere Pleuel vorhanden sind, werden alle doppeltwirkenden Zylinder in den jeweiligen Pleueln vibrierend betrieben.

Es ist auch denkbar, dass der Arbeitshub der Presse durch den Exzenterantrieb und den doppeltwirkenden Zylinder durchgeführt wird.

Im Folgenden wird ein Ausführungsbeispiel der Erfindung anhand von drei Zeichnungen beschrieben. Es zeigen:
Fig. 1 eine schematische Ansicht der erfindungsgemäßen Presse;
Fig. 2 eine Detailansicht des Pleuels;
Fig. 3 ein Funktionsschema der Presse;
Gleiche Bezugszeichen in den jeweiligen Figuren bezeichnen jeweils die gleichen Bauteile.

Figur 1 zeigt beispielhaft eine Presse 1 mit einem Pressentisch 2, Seitenständern 3 und einem Kopfstück 4. Im Kopfstück 4 ist die Exzenterwelle 5 drehbar gelagert. Ein Antrieb 6 treibt über den Antriebsriemen 7 und das Schwungrad 8 die Exzenterwelle 5 an. Auf der Exzenterwelle 5 sind zwei Exzenterbuchsen 32 angeordnet, auf denen jeweils das obere Ende 30 des Pleuels 9 über eine Rollenlagerung 14 drehbar gelagert ist. Das obere Ende 30 des Pleuels 9 ist aus zwei miteinander verschraubten Hälften 15, 16 zusammengesetzt. Die unteren Enden 17 der beiden Pleuel 9 sind mit dem Stößel 10 verbunden. Am Stößel 10 ist das Werkzeugoberteil 12 befestigt, das im Betrieb gegen das Werkzeugunterteil 11 gepresst werden kann. Der Stößel 10 wird über die Rollenführung 13 entlang der Seitenständer 3 geführt.

In Figur 2 ist ein erfindungsgemäßes Pleuel 9 im Detail dargestellt. Im Pleuelschaft 31 ist hier ein doppeltwirkender hydraulischer Zylinder 27 angeordnet. Innerhalb des Zylinders 25 ist ein Kolben 22 angeordnet. Über die Leitungen 24 oder 26 kann der Druckraum 23 oder der Ringraum 28 mit einer Hydraulikflüssigkeit beaufschlagt werden und so der Kolben 22 angehoben oder abgesenkt werden. Durch die schnelle abwechselnde Druckbeaufschlagung des Druckraums 23 und des Ringraums 28 wird die vibrierende Bewegung des Kolbens 22 realisiert.

Mit dem doppeltwirkenden Hydraulikzylinder 27 lässt sich außerdem ein schneller Lifthub des Stößels 10 realisieren. In Figur 2 erkennt man auch, dass im vorliegenden Beispiel das untere Ende 17 des Pleuels 9 über eine Kugelspindel 18 mit dem Stößel 10 verbunden ist. Die Kugel der Kugelspindel 18 ist in der unteren Kugelpfanne 20 und der oberen Kugelpfanne 19 gelagert. Mit Hilfe der Kugelspindel 18 und der Spindelmutter 21 lässt sich in bekannter Weise die Position des Stößels 10 einstellen.

Figur 3 zeigt nun ein Funktionsschema. Der Stößel 10 kann einerseits in bekannter Weise über die rotierende Exzenterwelle 5 oszillierend angetrieben werden. Dadurch lässt sich ein Stößelhub A realisieren. Mit dem erfindungsgemäßen doppeltwirkenden Hydraulikzylinder 27 lässt sich zusätzlich der Hub B realisieren. Die vibrierende Betätigung des Hydraulikzylinders 27 erfolgt über den Magnetschalter 29. Durch den Magnetschalter 29 wird abwechselnd der obere Druckraum 23 oder der untere Ringraum 28 mit der Hydraulikflüssigkeit beaufschlagt, sodass der Kolben 22 vibriert, beispielsweise mit einer Frequenz von 20 Herz. In der dargestellten Position des Magnetschalters 29 wird gerade der obere Druckraum 23 über die Leitung 24 mit aus der Versorgungsleitung P kommenden Hydraulikflüssigkeit gefüllt. Gleichzeitig wird der untere Ringraum 28 über die Leitung 26 in einen Tank T entleert. Der Kolben 22 bewegt hier also den Stößel 10 nach unten. Durch den doppeltwirkenden Hydraulikzylinder 27 lässt sich somit der Stößel 10 sehr schnell heben und senken und somit vibrierend betreiben. Der Arbeitshub kann durch den Exzenterantrieb und den oder die doppeltwirkenden Hydraulikzylinder 27 gemeinsam ausgeführt werden. Dabei bewegt der Exzenterantrieb den vibrierenden Hydraulikzylinder 27 nach unten, sodass sich der Stößel 10 vibrierend nach unten bewegt.
Der Arbeitshub kann auch nur durch den vibrierenden doppeltwirkenden Hydraulikzylinder 27 realisiert werden, wobei dem Druckraum 23 während eines Arbeitshubes in kleinen Stößen etwas mehr Hydraulikflüssigkeit zugeführt als nachfolgend abgeführt wird, sodass der vibrierenden Bewegung des Kolbens eine lineare Bewegung nach unten überlagert wird.

Wenn die beiden Leitungen 24 und 26 verschlossen sind, ist der Kolben 22 blockiert. Dann kann der Arbeitshub alleine über die Exzenterwelle 5 durchgeführt werden und die Pleuel 9 verhalten sich wie herkömmliche Pleuel ohne integrierten Hydraulikzylinder 27.
Für die Stößelverstellung lässt sich mit Hilfe der Kugelspindel 18 ein weiterer Hub C realisieren, dies dauert jedoch recht lange.

In den Figuren 2 und 3 sind jeweils nur ein erfindungsgemäßes Pleuel 9 dargestellt. Natürlich würden bei einer Presse 1 mit mehreren Pleuel 9 alle Pleuel 9 einen doppeltwirkenden Hydraulikzylinder 27 aufweisen, die vibrierend betreibbar sind.

## Patentansprüche

1. Verfahren zum Betreiben einer Presse oder eines Stanzautomaten (1), bei dem ein Stößel (10) über eine Exzenterwelle (5) und zumindest ein Pleuel (9) von einem Antrieb (6) oszillierend angetrieben wird, **dadurch gekennzeichnet, dass** der Stößel (10) auch zusätzlich über einen doppeltwirkenden hydraulischen Zylinder (27), der im Pleuelschaft (31) angeordnet ist, angetrieben wird, wobei durch einen Magnetschalter (29) abwechselnd ein oberer Druckraum (23) oder ein unterer Ringraum (28) des hydraulischen Zylinders (27) mit Hydraulikflüssigkeit beaufschlagt wird, sodass der doppeltwirkende Zylinder (27) vibrierend betrieben wird, sodass dadurch der Stanz- bzw. Umformprozess durch den vibrierenden Stößel (10) durchgeführt wird.

2. Verfahren nach Anspruch 1, **dadurch gekennzeichnet, dass** der Arbeitshub der Presse (1) nur durch den doppeltwirkenden Zylinder (27) ausgeführt wird, wobei sich das obere Ende (30) des Pleuels (9) im oberen oder unteren Totpunkt befindet.

3. Verfahren nach Anspruch 1, **dadurch gekennzeichnet, dass** der Arbeitshub der Presse (1) durch den Exzenterantrieb und den doppeltwirkenden Zylinder (27) durchgeführt wird.

## Claims

1. Method for operating a press or a punching machine (1) in which a ram (10) is driven with an oscillating movement via an eccentric shaft (5) and at least one connecting rod (9), **characterised in that** the ram (10) is also driven in addition by a double-acting hydraulic cylinder (17) that is disposed in the connecting rod shank (31), where a magnet switch (29) exposes a top pressure chamber (23) or a bottom annulus (28) of the hydraulic cylinder (27) alternately to hydraulic fluid so that the double-acting cylinder (27) is operated in a vibrating manner, causing the punching or forming process to be performed by the vibrating ram (10).

2. Method according to claim 1, **characterised in that** the working stroke of the press (1) is executed by the double-acting cylinder (27) alone, where the top end (30) of the connecting rod (9) is located in the top or bottom dead centre.

3. Method according to claim 1, **characterised in that** the working stroke of the press (1) is performed by the eccentric drive and the double-acting cylinder (27).

## Revendications

1. Procédé de fonctionnement d'une presse ou d'une machine automatique d'estampage (1), un coulisseau (10) étant entraîné par oscillation par l'intermédiaire d'un arbre excentrique (5) et au moins d'une bielle (9) par un entraînement (6), **caractérisé en ce que** le coulisseau (10) est en outre entraîné par un vérin hydraulique à double effet (27), qui est disposé dans le corps de bielle (31), un contacteur (29) permettant d'alimenter tour à tour une chambre de pression supérieure (23) ou une chambre annulaire inférieure (28) du vérin hydraulique (27) en liquide hydraulique, de manière à ce que le vérin hydraulique à double effet (27) puisse fonctionner en vibrant de manière à ce que le coulisseau vibrant (10) effectue un processus d'estampage ou de façonnage.

2. Procédé selon la revendication 1, **caractérisé en ce que** la course de travail de la presse (1) est effectuée uniquement par le vérin à double effet (27), l'extrémité supérieure (30) de la bielle (9) se trouvant au point mort supérieur ou inférieur.

3. Procédé selon la revendication 1, **caractérisé en ce que** la course de travail de la presse (1) est effectuée par l'entraînement excentrique et le vérin à double effet (27).
